# EUROPÄISCHE PATENTANMELDUNG

(11) **EP 2 067 712 A1**
(43) Veröffentlichungstag der Anmeldung: **10.06.2009**
(21) Anmeldenummer: 08170218.5
(22) Anmeldetag: 28.11.2008
(51) Int. Cl.: B65D 65/12, B65D 65/22, B65D 75/02, B42D 9/00, B42D 15/04

(54) **Verpackung und Zuschnitt für eine Verpackung**

(30) Priorität: 04.12.2007 DE 202007016917 U; 26.05.2008 DE 202008007081 U
(71) Anmelder: Bachmayr, Herr Amadeus, 83052 Bruckmühl (DE)
(72) Erfinder: Bachmayr, Herr Amadeus, 83052 Bruckmühl (DE)
(74) Vertreter: Hofstetter, Alfons J.

(57) **Zusammenfassung**

Die vorliegende Erfindung betrifft eine Verpackung insbesondere eine Geschenkverpackung bestehend aus mindestens vier Seitenelementen (14,16,18,20) die in gefaltetem Zustand eine umschlagartige Umhüllung (44) des zu verpackenden Gegenstands ausbilden. Dabei sind zumindest zwischen dem ersten und dem zweiten Seitenelement (14,16) und/oder zwischen dem zweiten und dem dritten Seitenelement (16,18) Bereiche (28,30) mit mindestens jeweils einer Faltnut (38,40) ausgebildet, wobei das vierte Seitenelement (20) über mindestens eine, parallel zu den Faltnuten (38,40) verlaufende Faltnut (42) oder eine Klebenaht oder einen Klebestreifen mit dem dritten Seitenelement (18) verbunden ist und an dem der Faltnut (42) oder der Klebenaht oder dem Klebestreifen gegenüberliegenden Ende des vierten Seitenelements (20) mindestens eine Informations-, Gruß- oder Glückwunschkarte (22) mit dem vierten Seitenelement (20) über eine erste Faltlinie (34) einstückig verbunden ist.

## Beschreibung

Die vorliegende Erfindung betrifft eine Verpackung aus Papier, Karton oder anderen bedruckbaren Materialen, insbesondere eine Geschenkverpackung für Bücher, Taschenbücher, Zeitschriften, Datenträgerhüllen für CDs, DVDs und andere datenträgermedien, Geschenkboxen sowie Flaschen, bestehend aus mindestens vier Seitenelementen die in gefaltetem Zustand eine umschlagartige Umhüllung des zu verpackenden Gegenstands ausbilden. Die Erfindung betrifft weiterhin einen Zuschnitt aus Papier, Karton oder einem anderen bedruckbaren Material für eine Verpackung, insbesondere eine Geschenkverpackung für Bücher, Taschenbücher, Zeitschriften, Datenträgerhüllen für CDs und DVDs, Geschenkboxen sowie Flaschen, bestehend aus mindestens vier Seitenelementen.

Verpackungen und Zuschnitte der oben genannten Art sind bekannt. Dabei werden üblicherweise Verpackungen für Bücher, CDs oder DVDs als Versandverpackung angeboten, eine weitere Verwendung ist bei diesen Verpackungen nicht vorgesehen. Insbesondere können bekannte Verpackungen nicht als Geschenkverpackung für Bücher, Taschenbücher, Datenträger wie CDs und DVDs, Geschenkboxen oder auch Flaschen verwendet werden. Hierfür sind ein zeitaufwändiges Verpacken mit Geschenkpapier und üblicherweise auch der Kauf einer Gruß- oder Glückwunschkarte notwendig. Derartige Informationsträger sind bei üblichen Verpackungen, insbesondere auch Geschenkverpackungen nicht vorgesehen.

Es ist daher Aufgabe der vorliegenden Erfindung, eine gattungsgemäße Verpackung bereitzustellen, welche ein schnelles und einfaches Verpacken von Gegenständen gewährleistet und gleichzeitig als Informationsträger verwendet werden kann.

Es ist weiterhin Aufgabe der vorliegenden Erfindung einen gattungsgemäßen Zuschnitt für eine Verpackung bereitzustellen, welcher ein schnelles und einfaches Verpacken von Gegenständen gewährleistet und gleichzeitig als Informationsträger verwendet werden kann.

Zur Lösung dieser Aufgaben dienen eine Verpackung mit den Merkmalen des Anspruchs 1 und ein Zuschnitt mit den Merkmalen des Anspruchs 11.

Vorteilhafte Ausgestaltungen sind in den jeweiligen Unteransprüchen beschrieben.

Eine erfindungsgemäße Verpackung aus Papier, Karton oder anderen bedruckbaren Materialien, insbesondere eine Geschenkverpackung für Bücher, Taschenbücher, Zeitschriften, Datenträgerhüllen für CDs, DVDs und andere Datenspeichermedien, Geschenkboxen sowie Flaschen besteht aus mindestens vier Seitenelementen, die in gefaltetem Zustand eine umschlagartige Umhüllung des zu verpackenden Gegenstands ausbilden. Dabei sind zumindest zwischen dem ersten und dem zweiten Seitenelement und/oder zwischen dem zweiten und dem dritten Seitenelement Bereiche mit mindestens jeweils einer Faltnut ausgebildet, wobei das vierte Seitenelement über mindestens eine, parallel zu den Faltnuten verlaufende weitere Faltnut oder eine Klebenaht oder einen Klebestreifen mit dem dritten Seitenelement verbunden ist und an dem der weiteren Faltnut oder der Klebenaht oder dem Klebestreifen gegenüberliegenden Ende des vierten Seitenelements mindestens eine Informations-, Gruß- oder Glückwunschkarte mit dem vierten Seitenelement über eine erste Faltlinie einstückig verbunden ist. Dabei kann die erste Faltlinie perforiert ausgebildet sein. Zudem ist es möglich, dass zumindest zwischen dem ersten und dem zweiten Seitenelement und/oder zwischen dem zweiten und dem dritten Seitenelement Bereiche mit mindestens jeweils zwei parallel zueinander angeordneten Faltnuten ausgebildet sind. Durch die erfindungsgemäße Verpackung werden ein zeitaufwändiges Verpacken mit Geschenkpapier und der separate Kauf einer Gruß- oder Glückwunschkarte vermieden. Zudem ergibt sich ein Zusatznutzen, der eine höhere Akzeptanz beim Endverbraucher bzw. Benutzer der erfindungsgemäßen Verpackung widerspiegelt. Die erfindungsgemäße Verpackung bietet zum einen einen gestaltbaren, stabilen Schutzumschlag für den zu verpackenden Gegenstand, und zum anderen eine integrierte Informations-, Gruß-oder Glückwunschkarte. Dabei kann die Verpackung zum Beispiel ein- oder mehrfarbig, ein- oder beidseitig bedruckt, geprägt oder gestanzt werden. Auch Kombinationen dieser Verarbeitungsverfahren sind möglich. Aufgrund der beliebig groß bzw. breit gestaltbaren Bereiche mit mindestens jeweils zwei parallel zueinander angeordneten Faltnuten kann die erfindungsgemäße Verpackung für beliebige Größen von zum Beispiel Büchern, Taschenbüchern oder Datenträgermedien verwendet werden. Entsprechend der Dicke des jeweiligen zu verpackenden Gegenstands werden die zwischen dem ersten und dem zweiten Seitenelement und zwischen dem zweiten und dritten Seitenelement ausgebildeten Bereiche entsprechend groß bzw. breit ausgebildet. Aber auch der Bereich zwischen dem dritten und vierten Seitenelement kann nicht nur mit einer Faltnut sondern ebenfalls mit einer Vielzahl von Faltnuten ausgebildet sein. Insgesamt ergibt sich eine hervorragende Anpassung der erfindungsgemäßen Verpackung an unterschiedlichen Größen der zu verpackenden Gegenstände. Die Größe der erfindungsgemäßen Verpackung für Datenträgerhüllen ergibt sich zum Beispiel aus den genormten CD-Hüllen oder den entsprechend genormten DVD-Hüllen. Durch die erfindungsgemäße Verpackung können die zu verpackenden Gegenstände bzw. Waren optimal präsentiert werden. Zudem können die Verkäufer derartiger Waren ohne großen Aufwand einen Verpackungsservice anbieten, da die erfindungsgemäße Verpackung einfach und schnell anwendbar ist. Ein weiterer Verkaufsvorteil liegt in der gleichzeitig in der Verpackung integrierten Informations-, Gruß- oder Glückwunschkarte.

In einer weiteren vorteilhaften Ausgestaltung der erfindungsgemäßen Verpackung ist an dem ersten Faltlinie gegenüberliegenden Ende der Informations-, Gruß- oder Glückwunschkarte mindestens ein Lesezeichen über eine zweite Faltlinie einstückig verbunden, wobei die zweite Faltlinie perforiert ausgebildet ist. Dadurch ergibt sich eine weitere Verwendungsmöglichkeit zu mindestens eines Teils der erfindungsgemäßen Verpackung, nämlich die Ausgestaltung und Anordnung eines Lesezeichens. Insbesondere bei der Verpackung von Büchern oder Taschenbüchern ist dies von zusätzlichem Nutzen.

Gemäß weiteren vorteilhaften Ausgestaltungen der erfindungsgemäßen Verpackung entspricht die Größe der Informations-, Gruß- oder Glückwunschkarte der Größe des vierten Seitenelements. Es ist aber auch möglich, dass die Informations-, Gruß- oder Glückwunschkarte kleiner oder größer ausgebildet ist, als das vierte Seitenelement. Schließlich ist es zudem möglich, dass eine vom unteren und/oder oberen Bereich der mindestens vier Seitenelemente und/oder der Informations-, Gruß- oder Glückwunschkarte und/oder des Lesezeichens beabstandete Perforationslinie ausgebildet ist. Mit all diesen Maßnahmen ist es möglich, die Größe der erfindungsgemäßen Verpackung optimal an das zu verpackende Gut anzupassen.

In weiteren vorteilhaften Ausgestaltungen der erfindungsgemäßen Verpackung ist die Verpackung verschließbar ausgebildet. So kann zum Beispiel an dem dritten Seitenelement über die Faltnut zu mindestens teilweise hinausragend mindestens ein Klebeverschluss angeordnet sein. Es ist aber auch möglich, dass an der Außenseite des dritten Seitenelements ein erstes Band angeordnet ist, wobei das erste Band mit einem an dem ersten oder zweiten Seitenelement befestigten zweiten Band verbindbar ist. Des Weiteren ist es möglich, dass an dem dritten Seitenelement mindestens ein Klettverschluss angeordnet ist, wobei der Klettverschluss mit einem entsprechenden, an dem ersten Seitenelement angeordneten Gegenelement in Wirkverbindung steht. Zudem kann die Verpackung mittels eines elastischen oder nicht-elastischen Schmuckbandes verschließbar sein. Durch die verschließbare Ausgestaltung der erfindungsgemäßen Verpackung ergibt sich einerseits ein sicherer Halt der Verpackung an dem zu verpackenden Gegenstand und andererseits eine optisch sauber ausgestaltete Verpackung des Gegenstands.

Ein erfindungsgemäßer Zuschnitt aus Papier, Karton oder einem anderen bedruckbaren Material für eine Verpackung, insbesondere eine Geschenkverpackung für Bücher, Taschenbücher, Zeitschriften, Datenträgerhüllen für CDs, DVDs und andere Datenspeichermedien, Geschenkboxen sowie Flaschen besteht aus mindestens vier Seitenelementen, wobei zumindest zwischen dem ersten und dem zweiten Seitenelement und/oder zwischen dem zweiten und dem dritten Seitenelement Bereiche mit mindestens jeweils einer Faltnut ausgebildet sind und das vierte Seitenelement über mindestens eine, parallel zu den Faltnuten verlaufende Faltnut oder eine Klebenaht oder einen Klebestreifen mit dem dritten Seitenelement verbunden ist, wobei an dem der Faltnut oder der Klebenaht oder dem Klebestreifen gegenüberliegenden Ende des vierten Seitenelements mindestens ein Informations-, Gruß- oder Glückwunschkarte mit dem vierten Seitenelement über eine erste Faltlinie einstückig verbunden ist. Zudem kann die erste Faltlinie perforiert ausgebildet sein. Des Weiteren ist es möglich, dass zumindest zwischen dem ersten und dem zweiten Seitenelement und/oder zwischen dem zweiten und dem dritten Seitenelement Bereiche mit mindestens jeweils zwei parallel zueinander angeordneten Faltnuten ausgebildet sind. Ein derartiger Zuschnitt ist leicht herzustellen und ergibt eine Verpackung mit der ein schnelles und einfaches Verpacken von Gegenständen gewährleistet ist. Gleichzeitig kann die Verpackung als Informationsträger verwendet werden. Weitere Vorteile des erfindungsgemäßen Zuschnitts entsprechen dem bereits im Vorhergehenden beschriebenen Vorteilen der damit hergestellten erfindungsgemäßen Verpackung.

In weiteren vorteilhaften Ausgestaltungen des erfindungsgemäßen Zuschnitts ist an dem der ersten Faltlinie gegenüberliegenden Ende der Informations-, Gruß- oder Glückwunschkarte mindestens ein Lesezeichen über eine zweite Faltlinie einstückig verbunden, wobei die zweite Faltlinie perforiert ausgebildet ist. Durch die Ausgestaltung eines separaten Lesezeichens, welches ohne weiteres von der Informations-, Gruß- oder Glückwunschkarte oder dem Zuschnitt insgesamt abgetrennt werden kann, ergibt sich ein weiterer Zusatznutzen des Zuschnitts bzw. der aus dem Zuschnitt hergestellten Verpackung.

In weiteren vorteilhaften Ausgestaltungen des erfindungsgemäßen Zuschnitts entspricht der Größe der Informations-, Gruß- oder Glückwunschkarte der Größe des vierten Seitenelements. Es ist aber auch möglich, dass das vierte Seitenelement größer oder kleiner als die Informations-, Gruß- oder Glückwunschkarte ausgebildet ist. Zudem ist es möglich, dass eine vom unteren und/oder oberen Bereich der mindestens vier Seitenelemente und/oder der Informations-, Gruß-, oder Glückwunschkarte und/oder des Lesezeichens beabstandete Perforationslinie ausgebildet ist. Damit ist es möglich, den Zuschnitt entsprechend den gewünschten Verpackungsgrößen ohne weiteres herzustellen.

Weitere Einzelheiten, Merkmale und Vorteile der Erfindung ergeben sich aus den in den Figuren dargestellten Ausführungsbeispielen. Es zeigen
- Figur 1: eine schematische Darstellung der erfindungsgemäßen Verpackung gemäß einer ersten Ausführungsform;
- Fig. 2a und 2b: eine schematische Darstellung der erfindungsgemäßen Verpackung gemäß Figur 1 in zwei unterschiedlichen gefalteten Zuständen;
- Figur 3: eine schematische Darstellung der erfindungsgemäßen Verpackung gemäß einer zweiten Ausführungsform;
- Figur 4: eine schematische Darstellung der erfindungsgemäßen Verpackung gemäß einer dritten Ausführungsform;
- Figur 5: eine schematische Darstellung der erfindungsgemäßen Verpackung gemäß einer vierten Ausführungsform;
- Fig. 6a und 6b: eine schematische Darstellung der erfindungsgemäßen Verpackung gemäß Figur 5 in zwei unterschiedlichen gefalteten Zuständen;
- Figur 7: eine schematische Darstellung der erfindungsgemäßen Verpackung gemäß einer fünften Ausführungsform;
- Figur 8: eine schematische Darstellung der erfindungsgemäßen Verpackung gemäß einer sechsten Ausführungsform;
- Figur 9: eine schematische Darstellung der erfindungsgemäßen Verpackung gemäß einer siebten Ausführungsform;
- Fig. 10a und 10b: eine schematische Darstellung der erfindungsgemäßen Verpackung gemäß Figur 9 in zwei unterschiedlichen gefalteten Zuständen;
- Figur 11: eine schematische Darstellung der erfindungsgemäßen Verpackung gemäß einer achten Ausführungsform;
- Figur 12: eine schematische Darstellung der erfindungsgemäßen Verpackung gemäß einer neunten Ausführungsform;
- Figur 13: eine schematische Darstellung der erfindungsgemäßen Verpackung gemäß einer zehnten Ausführungsform; und
- Fig. 14a und 14b: eine schematische Darstellung der erfindungsgemäßen Verpackung gemäß Figur 13 in zwei unterschiedlichen gefalteten Zuständen.

Figur 1 zeigt eine schematische Darstellung einer Verpackung 10 gemäß einer ersten Ausführungsform. Die Verpackung 10 ist dabei in einem nicht-gefalteten Zustand dargestellt und entspricht einem Zuschnitt 12 für die Verpackung 10. Man erkennt, dass die Verpackung 10 aus vier Seitenelementen 14, 16, 18, 20 besteht, wobei zwischen dem ersten und dem zweiten Seitenelement 14, 16 und zwischen dem zweiten und dem dritten Seitenelement 16, 18 jeweils Bereiche 28, 30 mit jeweils einer Vielzahl von parallel zueinander angeordneten Faltnuten 38, 40 ausgebildet sind. Die Breite der Bereiche 28, 30 ist an die Größe des zu verpackenden Standes (nicht dargestellt) angepasst. Des Weiteren erkennt man, dass das vierte Seitenelement 20 über eine parallel zu der Vielzahl von Faltnuten 38, 40 verlaufende weitere Faltnut 42 mit dem dritten Seitenelement 18 verbunden ist. Dabei ist an dem der Faltnut 42 gegenüberliegenden Ende des vierten Seitenelements 20 ein Informationsträger 22, insbesondere eine Informations-, Gruß- oder Glückwunschkarte 22 mit dem vierten Seitenelement über eine erste Faltlinie 34 einstückig verbunden. Die erste Faltlinie 34 ist dabei perforiert ausgebildet, so dass die Informations-, Gruß- oder Glückwunschkarte 22 ohne weiteres von dem Seitenelement 20 der Verpackung 10 abtrennbar ist. Die Informations-, Gruß- oder Glückwunschkarte 22 weist -schematisch dargestellt - einen Motivaufdruck 24 auf. In dem dargestellten Ausführungsbeispiel ist zudem an dem der ersten Faltlinie 34 gegenüberliegenden Ende der Informations-, Gruß- oder Glückwunschkarte 22 ein Lesezeichen 26 über eine zweite Faltlinie 36 einstückig ausgebildet und verbunden, wobei die zweite Faltlinie 36 ebenfalls perforiert ausgebildet ist. Das Lesezeichen 26 lässt sich dadurch ohne weiteres von der Informations-, Gruß- oder Glückwünschkarte 22 abtrennen. In dem dargestellten Ausführungsbeispiel entspricht die Größe der Informations-, Gruß- oder Glückwunschkarte 22 der Größe des vierten Seitenelements 20. Auch andere Größen sind denkbar.

Die Figuren 2a und 2b zeigen jeweils schematische Darstellungen der Verpackung 10 gemäß Figur 1 in zwei unterschiedlich gefalteten Zuständen. Man erkennt, dass die vier Seitenelemente 14, 16, 18, 20 im gefalteten Zustand eine umschlagartige Umhüllung 44 des zu verpackenden Gegenstands (nicht dargestellt) ausbilden. In Figur 2a ist das vierte Seitenelement über die Faltnut 42 nach innen gefaltet, so dass auch die Informations-, Gruß- oder Glückwunschkarte 22 sowie das Lesezeichen 26 im Inneren der Umhüllung 44 zu liegen kommen, d. h. sie liegen in gefaltetem Zustand zwischen dem dritten Seitenelement 18 und dem ersten Seitenelement 14. In Figur 2 ist das vierte Seitenelement 20 über die Faltnut 42 nach außen gefaltet. Dies bedeutet, dass das vierte Seitenelement 20 mit der Informations-, Gruß- oder Glückwunschkarte 22 und das Lesezeichen 26 außerhalb der Umhüllung 44 zu liegen kommen. Dabei ist das Lesezeichen 26 derart gefaltet, dass es zwischen der Informations-, Gruß- oder Glückwunschkarte 22 und dem vierten Seitenelement 20 zu liegen kommt. Zudem wird aus den Figuren 2a und 2b die Ausgestaltung der Bereiche 28, 30 mit den entsprechenden Faltnuten 38, 40 deutlich. Dabei ist die Größe der Bereiche 28, 30 derart ausgestaltet, dass verschieden große rechteckig ausgebildete Gegenstände, wie zum Beispiel Bücher und Taschenbücher mittels einer Größe der Verpackung 10 verpackt werden können.

Figur 3 zeigt eine schematische Darstellung einer Verpackung 10 gemäß einer zweiten Ausführungsform. Man erkennt den grundsätzlich gleichen Aufbau dieser Ausführungsform mit der in Figur 1 dargestellten Ausführungsform der Verpackung 10. Zusätzlich zu der in den Figuren 1, 2a und 2b dargestellten Ausführungsform weist die hier dargestellte Verpackung 10 einen Klebeverschluss 46 auf. Der Klebeverschluss 46 ist dabei an dem dritten Seitenelement 18 angeordnet, derart, dass er über die Faltnut 42 zumindest teilweise hinausragt. Damit kann der über die Faltnut 42 hinausragende Bereich des Klebeverschlusses 46 zum Beispiel an dem Bereich 28 zwischen dem ersten und dem zweiten Seitenelement 14, 16 angeordnet werden.

Figur 4 zeigt eine schematische Darstellung einer Verpackung 10 gemäß einer dritten Ausführungsform. Auch diese Ausführungsform entspricht grundsätzlich der in den Figuren 1 und 3 gezeigten Ausführungsform der Verpackung 10. Im Unterschied zu den im Vorhergehenden beschriebenen Ausführungsformen ist hier an der Außenseite des dritten Seitenelements 18 ein erstes Band 50 mittels eines Klebepunkts 48 angeordnet, wobei das erste Band 50 mit einem an dem ersten oder zweiten Seitenelement 14, 16 befestigbaren zweiten Band 52 verbindbar ist.

Figur 5 zeigt eine schematische Darstellung einer Verpackung 10 gemäß einer vierten Ausführungsform. Die Verpackung 10 ist dabei in einem nicht-gefalteten Zustand dargestellt, der dem einen Zuschnitt 12 der Verpackung 10 entspricht. Man erkennt, dass die Verpackung 10 wiederum aus vier Seitenelementen 14, 16, 18, 20 besteht. Dabei sind zwischen dem ersten und dem zweiten Seitenelement 14, 16 und dem zweiten und dem dritten Seitenelement 16, 18 jeweils wieder Bereiche 28, 30 mit entsprechenden Faltnuten 38, 40 ausgebildet. Im Vergleich zu den im Vorhergehend beschriebenen Ausführungsbeispielen ist die Anzahl der Faltnuten 38, 40 jedoch geringer, so dass auch die Größe der Bereiche 28, 30 kleiner ist, als bei den im Vorhergehend beschriebenen Ausführungsbeispielen. Dies liegt darin bedingt, dass die dargestellte Verpackung 10 insbesondere zur Verpackung Datenträgerhüllen von CDs verwendet wird, so dass die Bereiche 28, 30 entsprechend klein gehalten werden können. Die Größe der Bereiche 28, 30 entspricht ungefähr der Höhe einer CD-Hülle. Das vierte Seitenelement 20 ist wiederum mit einer Informations-, Gruß-oder Glückwunschkarte 22 über eine perforierte Faltlinie 34 verbunden. An der Informations-, Gruß- oder Glückwünschkarte 22 kann wiederum ein Motivaufdruck 24 angeordnet sein.

In den Figuren 6a und 6b ist die Verpackung 10 gemäß Figur 5 in zwei unterschiedlich gefalteten Zuständen dargestellt. Aus Figur 6a wird deutlich, dass das vierte Seitenelement 20 über die Faltnut 42 nach innen gefaltet ist. Insgesamt ergibt sich eine Faltung bei der sowohl das vierte Seitenelement 20 wie auch die Informations-, Gruß- oder Glückwunschkarte 22 zwischen dem dritten Seitenelement 18 und dem ersten Seitenelement 14 in gefaltetem Zustand der Verpackung 10 zu liegen kommen. Man erkennt, dass in dem gefalteten Zustand die Verpackung 10 wiederum eine umschlagartige Umhüllung 44 ergibt. Aus Figur 6b erkennt man, dass das vierte Seitenelement 20 über die Faltnut 42 nach außen gefaltet ist, und so außerhalb der Umhüllung 44 zu liegen kommt. Entsprechendes gilt für die über die perforierte erste Faltlinie 34 mit dem vierten Seitenelement 20 verbundene Informations-, Gruß- oder Glückwunschkarte 22. Der Motivaufdruck 24 auf der Oberfläche der Informations-, Gruß- oder Glückwunschkarte 22 ist bei dieser Faltung deutlich erkennbar.

Figur 7 zeigt eine schematische Darstellung einer Verpackung 10 gemäß einer fünften Ausführungsform. Man erkennt, dass diese Ausführungsform grundsätzlich der in Figur 5 dargestellten Ausführungsform der Verpackung 10 entspricht. Zusätzlich ist bei dem hier dargestellten fünften Ausführungsbeispiel eine Klebefläche 46 an dem dritten Seitenelement 18 angeordnet. Die Klebefläche 46 ragt dabei über die zwischen der dritten und der vierten Seitenfläche 18, 20 gebildete Faltnut hinaus, wobei die hinausragende freie Fläche der Klebefläche 46 zum Beispiel mit dem Bereich 28 verklebt werden kann.

Figur 8 zeigt eine schematische Darstellung einer Verpackung 10 gemäß einer sechsten Ausführungsform. Auch die in Figur 8 dargestellte Ausführungsform entspricht grundsätzlich in ihrem Aufbau der in der Figur 5 dargestellten Verpackung 10. Zusätzlich ist hier an der Außenseite des dritten Seitenelements 18 ein erstes Band 50 mittels eines Klebepunkts 48 befestigt. Das erste Band 50 ist dabei mit einem an dem zweiten Seitenelement 16 befestigten zweiten Band 52 verbindbar.

Figur 9 zeigt eine schematische Darstellung einer Verpackung 10 gemäß einer siebten Ausführungsform. Die dargestellte Ausführungsform stellt insbesondere eine Verpackung 10 für DVD-Hüllen dar. Man erkennt wiederum den grundsätzlichen Aufbau der Verpackung 10 bestehend aus vier Seitenelementen 14, 16, 18, 20 und eine über eine perforierte erste Faltlinie 34 mit dem vierten Seitenelement 20 verbundene Informations-, Gruß- oder Glückwunschkarte 22. Die Karte 22 kann wiederum einen Motivaufdruck 24 aufweisen. Die Breite der durch die Faltnuten 38, 40 jeweils gebildeten Bereiche 28, 30 richtet sich nach der Höhe der zu verpackenden DVD-Hülle (nicht dargestellt). Die Verpackung 10 ist in Figur 9 in einem nicht-gefalteten Zustand dargestellt, der einem Zuschnitt 12 für diese Verpackung entspricht.

Die Figuren 10a und 10b zeigen in jeweils schematischen Darstellungen die Verpackung 10 gemäß Figur 9 in zwei unterschiedlichen gefalteten Zuständen. So ist in dem Ausführungsbeispiel gemäß Figur 10a das vierte Seitenelement 20 über die Faltnut 42 nach innen gefaltet, derart, dass das vierte Seitenelement 20 sowie die Informations-, Gruß- oder Glückwunschkarte 22 zwischen dem dritten Seitenelement 18 und dem ersten Seitenelement 14 zu liegen kommen. In Figur 10b ist das vierte Seitenelement 20 über die Faltnut 42 nach außen gefaltet, so dass das vierte Seitenelement 20 auf dem dritten Seitenelement 18 zu liegen kommt. Auch die über die erste Faltlinie 34 mit dem vierten Seitenelement 20 verbundene Karte 22 kommt außerhalb der Umhüllung 44 zu liegen.

Figur 11 zeigt eine schematische Darstellung einer Verpackung 10 gemäß einer achten Ausführungsform. Die in Figur 11 dargestellte Verpackung 10 entspricht grundsätzlich der in Figur 9 dargestellten Verpackung 10. Zusätzlich weist die in Figur 11 dargestellte Verpackung 10 einen Klebeverschluss 46 auf, der auf dem dritten Seitenelement 18 angeordnet ist. Durch eine entsprechende Faltung der Verpackung 10 kann zum Beispiel das erste Seitenelement 14 auf der Außenseite des dritten Seitenelements 18 zu liegen kommen und somit auf dem Klebeverschluss 46 angeordnet werden. Hierzu wird das vierte Seitenelement 20 über die Faltnut 42 nach innen gefaltet.

Figur 12 zeigt eine schematische Darstellung der Verpackung 10 gemäß einer neunten Ausführungsform. Auch diese Ausführungsform entspricht grundsätzlich der in Figur 9 dargestellten Ausführungsform der Verpackung 10. Man erkennt, dass gemäß dieser Ausführungsform an der Außenseite des dritten Seitenelements 18 ein erstes Band 50 über eine Klebevorrichtung oder einen Klebepunkt 48 angeordnet ist. Das erste Band 50 ist dabei mit einem an dem zweiten Seitenelement 16 angeordneten zweiten Band 52 verbindbar.

Figur 13 zeigt eine schematische Darstellung einer Verpackung 10 gemäß einer zehnten Ausführungsform. Die dargestellte Ausführungsform stellt insbesondere eine Verpackung 10 für Bücher und Zeitschriften dar. Man erkennt wiederum den grundsätzlichen Aufbau der Verpackung 10 bestehend aus vier Seitenelementen 14, 16, 18, 20 und eine über eine perforierte erste Faltlinie 34 mit dem vierten Seitenelement 20 verbundene Informations-, Gruß- oder Glückwunschkarte 22. Die Karte 22 kann wiederum einen Motivaufdruck 24 aufweisen. Die Bereiche 28, 30 weisen dabei nur jeweils eine Faltnut 28, 30 auf. Die Verpackung 10 ist in Figur 13 in einem nicht-gefalteten Zustand dargestellt, der einem Zuschnitt 12 für diese Verpackung entspricht.

Die Figuren 14a und 14b zeigen in jeweils schematischen Darstellungen die Verpackung 10 gemäß Figur 13 in zwei unterschiedlichen gefalteten Zuständen. So ist in dem Ausführungsbeispiel gemäß Figur 14a das vierte Seitenelement 20 über die Faltnut 42 nach innen gefaltet, derart, dass das vierte Seitenelement 20 sowie die Informations-, Gruß- oder Glückwunschkarte 22 zwischen dem dritten Seitenelement 18 und dem ersten Seitenelement 14 zu liegen kommen. In Figur 14b ist das vierte Seitenelement 20 über die Faltnut 42 nach außen gefaltet, so dass das vierte Seitenelement 20 auf dem dritten Seitenelement 18 zu liegen kommt. Auch die über die erste Faltlinie 34 mit dem vierten Seitenelement 20 verbundene Karte 22 kommt außerhalb der Umhüllung 44 zu liegen.

## Patentansprüche

1. Verpackung aus Papier, Karton oder anderen bedruckbaren Materialen, insbesondere eine Geschenkverpackung für Bücher, Taschenbücher, Zeitschriften, Datenträgerhüllen für CDs, DVDs und andere Datenspeichermedien, Geschenkboxen sowie Flaschen, bestehend aus mindestens vier Seitenelementen (14, 16, 18, 20) die in gefaltetem Zustand eine umschlagartige Umhüllung (44) des zu verpackenden Gegenstands ausbilden,
**dadurch gekennzeichnet,**
**dass** zumindest zwischen dem ersten und dem zweiten Seitenelement (14, 16) und/oder zwischen dem zweiten und dem dritten Seitenelement (16, 18) Bereiche (28, 30) mit mindestens jeweils einer Faltnut (38, 40) ausgebildet sind und das vierte Seitenelement (20) über mindestens eine, parallel zu den Faltnuten (38, 40) verlaufende Faltnut (42) oder eine Klebenaht oder einen Klebestreifen mit dem dritten Seitenelement (18) verbunden ist, wobei an dem der Faltnut (42) oder der Klebenaht oder dem Klebestreifen gegenüberliegenden Ende des vierten Seitenelements (20) mindestens eine Informations-, Gruß- oder Glückwunschkarte (22) mit dem vierten Seitenelement (20) über eine erste Faltlinie (34) einstückig verbunden ist.

2. Verpackung nach Anspruch 1,
**dadurch gekennzeichnet,**
**dass** zumindest zwischen dem ersten und dem zweiten Seitenelement (14, 16) und/oder zwischen dem zweiten und dem dritten Seitenelement (16, 18) Bereiche (28, 30) mit mindestens jeweils zwei parallel zueinander angeordneten Faltnuten (38, 40) ausgebildet sind.

3. Verpackung nach Anspruch 1 oder 2,
**dadurch gekennzeichnet,**
**dass** die erste Faltlinie (34) perforiert ausgebildet ist.

4. Verpackung nach einem der vorhergehenden Ansprüche,
**dadurch gekennzeichnet,**
**dass** an dem der ersten Faltlinie (34) gegenüberliegenden Ende der Informations-, Gruß- oder Glückwunschkarte (22) mindestens ein Lesezeichen (26) über eine zweite Faltlinie (36) einstückig verbunden ist und die zweite Faltlinie (36) perforiert ausgebildet ist.

5. Verpackung nach einem der vorhergehenden Ansprüche,
**dadurch gekennzeichnet,**
**dass** eine vom unteren und/oder oberen Bereich der mindestens vier Seitenelemente (14, 16, 18, 20) und/oder der Informations-, Gruß- oder Glückwunschkarte (22) und/oder des Lesezeichens (26) beabstandete Perforationslinie ausgebildet ist.

6. Verpackung nach einem der vorhergehenden Ansprüche,
**dadurch gekennzeichnet,**
**dass** die Verpackung (10) verschließbar ausgebildet ist.

7. Verpackung nach Anspruch 6,
**dadurch gekennzeichnet,**
**dass** an dem dritten Seitenelement (18) über die Faltnut (42) zumindest teilweise hinausragend mindestens ein Klebeverschluss (46) angeordnet ist.

8. Verpackung nach Anspruch 6,
**dadurch gekennzeichnet,**
**dass** an der Außenseite des dritten Seitenelements (18) ein erstes Band (50) angeordnet ist, wobei das erste Band (50) mit einem an dem ersten oder zweiten Seitenelement (14, 16) befestigten zweiten Band (52) verbindbar ist.

9. Verpackung nach Anspruch 6,
**dadurch gekennzeichnet,**
**dass** an dem dritten Seitenelement (18) mindestens ein Klettverschluss angeordnet ist, wobei der Klettverschluss mit einem entsprechenden, an dem ersten Seitenelement (14) angeordneten Gegenelement in Wirkverbindung steht.

10. Verpackung nach Anspruch 6,
**dadurch gekennzeichnet,**
**dass** die Verpackung (10) mittels eines elastischen oder nicht-elastischen Schmuckbands verschließbar ist.

11. Zuschnitt aus Papier, Karton oder einem anderen bedruckbaren Material für eine Verpackung, insbesondere eine Geschenkverpackung für Bücher, Taschenbücher, Zeitschriften, Datenträgerhüllen für CDs, DVDs und andere Datenspeichermedien, Geschenkboxen sowie Flaschen, bestehend aus mindestens vier Seitenelementen (14, 16, 18, 20),
**dadurch gekennzeichnet,**
**dass** zumindest zwischen dem ersten und dem zweiten Seitenelement (14, 16) und/oder zwischen dem zweiten und dem dritten Seitenelement (16, 18) Bereiche (28, 30) mit mindestens jeweils einer Faltnut (38, 40) ausgebildet sind und das vierte Seitenelement (20) über mindestens eine, parallel zu den Faltnuten (38, 40) verlaufende Faltnut (42) oder eine Klebenaht oder einen Klebestreifen mit dem dritten Seitenelement (18) verbunden ist, wobei an dem der Faltnut (42) oder der Klebenaht oder dem Klebestreifen gegenüberliegenden Ende des vierten Seitenelements (20) mindestens eine Informations-, Gruß- oder Glückwunschkarte (22) mit dem vierten Seitenelement (20) über eine erste Faltlinie (34) einstückig verbunden ist.

12. Zuschnitt nach Anspruch 11,
**dadurch gekennzeichnet,**
**dass** zumindest zwischen dem ersten und dem zweiten Seitenelement (14, 16) und/oder zwischen dem zweiten und dem dritten Seitenelement (16, 18) Bereiche (28, 30) mit mindestens jeweils zwei parallel zueinander angeordneten Faltnuten (38, 40) ausgebildet sind.

13. Zuschnitt nach Anspruch 11 oder 12,
**dadurch gekennzeichnet,**
**dass** die erste Faltlinie (34) perforiert ausgebildet ist.

14. Zuschnitt nach einem der Ansprüche 11 bis 13,
**dadurch gekennzeichnet,**
**dass** an dem der ersten Faltlinie (34) gegenüberliegenden Ende der Informations-, Gruß- oder Glückwunschkarte (22) mindestens ein Lesezeichen (26) über eine zweite Faltlinie (36) einstückig verbunden ist und die zweite Faltlinie (36) perforiert ausgebildet ist.

15. Zuschnitt nach einem der Ansprüche 11 bis 14,
**dadurch gekennzeichnet,**
**dass** eine vom unteren und/oder oberen Bereich der mindestens vier Seitenelemente (14, 16, 18, 20) und/oder der Informations-, Gruß- oder Glückwunschkarte (22) und/oder des Lesezeichens (26) beabstandete Perforationslinie ausgebildet ist.
